# EUROPÄISCHE PATENTSCHRIFT

(11) **EP 1 356 238 B1**
(45) Veröffentlichungstag und Bekanntmachung des Hinweises auf die Patenterteilung: **19.04.2006**
(21) Anmeldenummer: 02715467.3
(22) Anmeldetag: 23.01.2002
(51) Int. Cl.: F24C 15/02, E05D 15/58, E05D 15/36

(54) **VORRICHTUNG MIT EINER TÜR, INSBESONDERE EINER GARGERÄTETÜR**
DEVICE COMPRISING A DOOR, PARTICULARLY A COOKING APPLIANCE DOOR
DISPOSITIF COMPRENANT UNE PORTE, NOTAMMENT UNE PORTE D'APPAREIL DE CUISSON

(30) Priorität: 25.01.2001 DE 10103303
(43) Veröffentlichungstag der Anmeldung: 29.10.2003
(73) Patentinhaber: BSH Bosch und Siemens Hausgeräte GmbH, 81739 München (DE)
(72) Erfinder: GRÜTZKE, Joachim, North Carolina (US); REMBOLD, Thomas, 74211 Leingarten (DE)
(86) Internationale Anmeldenummer: PCT/EP2002/000647
(87) Internationale Veröffentlichungsnummer: WO 2002/059528

(56) Entgegenhaltungen:
- FR-A- 2 269 888
- GB-A- 765 006
- GB-A- 1 072 562

## Beschreibung

Die Erfindung geht aus von einer Vorrichtung mit einer Tür, insbesondere einer Gargerätetür, nach dem Oberbegriff des Anspruchs 1.

Eine derartige Vorrichtung ist bekannt aus der GB 1,072,562, wobei die Tür über ein paar Arme an dem Gerät schwenkbar anscharniert ist.

Aus der DE 199 06 913 A1 ist eine Vorrichtung bekannt, und zwar ein Backofen mit einer Backofentür. Über die Backofentür ist ein Garraum verschließbar. Unterhalb des Garraums ist ein Stauraum angeordnet, in den die Backofentür, geführt über ein Führungssystem versenkbar ist.

In einer Ausgestaltung sind zu beiden Seiten der Backofentür Führungsbahnen angeordnet, in denen spindelartige, biegsame Züge mit einem Gleitstein geführt sind, an denen die Backofentür mit jeweils einem Antriebsstift drehbeweglich befestigt ist. Die Antriebsstifte bilden eine Schwenkachse der Backofentür, die beim Öffnen der Backofentür entlang den Führungsbahnen verschoben wird. Neben den Antriebsstiften sind an der Backofentür Führungsstifte befestigt, über die die Backofentür in weiteren zwei, seitlich der Backofentür angeordneten Führungsbahnen in ihrer Bewegung geführt ist.

Die Aufgabe der Erfindung besteht darin, eine gattungsgemäße Vorrichtung weiterzuentwickeln, und zwar insbesondere hinsichtlich ihres Bedienkomforts und ihres konstruktiven Aufwands. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einer Vorrichtung nach Anspruch 1 mit einer Tür, insbesondere von einer Gargerätetür, über die ein Nutzraum verschließbar ist, und mit einem Stauraum, in den die Tür zumindest teilweise, geführt über ein Führungssystem versenkbar ist, das eine Schwenkachse und wenigstens ein in einer Führungsbahn geführtes Führungselement aufweist, über das die Tür bei einer Schwenkbewegung entlang der Führungsbahn in seiner Bewegung geführt ist.

Die Schwenkachse ist in ihrer Lage gehäusefest. Mit einer besonders einfachen und kostengünstigen Konstruktion, und zwar insbesondere indem die Schwenkachse vor dem Stauraum angeordnet und das Führungselement in Richtung einem beim Öffnen der Tür in Richtung Stauraum einschwenkenden Ende der Tür nach der Schwenkachse angeordnet ist, und vorteilhaft die Tür mit zumindest einer an ihr befestigten zweiten Führungsbahn an einer die Schwenkachse bildenden Einheit in ihrer Bewegung geführt, und vorzugsweise das Führungselement an der Tür angeordnet und die Führungsbahn des Führungselements gehäusefest ausgeführt ist, kann eine vorteilhafte, für einen Bediener ergonomisch günstige Bewegung der Tür in und aus dem Stauraum erreicht werden. Eine bewegte Schwenkachse und bewegte Führungsbahnen und ein dadurch bedingter konstruktiver Aufwand können vermieden werden.

Besitzt ein Verlauf der Führungsbahn des Führungselements stets zumindest eine horizontale Komponente, können Übergänge zwischen zusammengesetzten Führungsbahn-Elementen und/oder aufwendige Führungsbahnkurven vermieden werden. Die Führungsbahn kann kostengünstig geradlinig und einstückig ausgeführt werden.

Der Stauraum für die Tür kann seitlich, oberhalb oder vorteilhaft unterhalb des Nutzraums, beispielsweise eines Garraums, angeordnet sein. Insbesondere bei einem Stauraum unterhalb des Nutzraums kann eine für einen Bediener ergonomisch günstige bzw. harmonische Bewegung der Tür erreicht werden. Ferner kann die Tür vorteilhaft in der Weise in ihrer Bewegung geführt sein, dass diese als Ablage und/oder als Tropfschutz genutzt werden kann.

Ist bei einer Bewegung der Tür in den Stauraum das Führungselement über die Führungsbahn in Richtung Nutzraum geführt, und zwar besonders vorteilhaft in einem Winkel zwischen 5 und 15°, kann erreicht werden, dass zu Beginn des Öffnens der Tür eine durch eine Schwenkbewegung um die Schwenkachse erzeugte Bewegungsrichtung des Führungselements im wesentlichen mit einer Ausrichtung der Führungsbahn des Führungselements übereinstimmt, wodurch eine harmonische Bewegung der Tür erreicht und ein Verkanten der Tür vermieden werden kann. Ist ferner der Stauraum für die Tür unterhalb des Nutzraums angeordnet, so dass die Führungsbahn des Führungselements, in Bewegungsrichtung des Führungselements beim Öffnen der Tür betrachtet, schräg vertikal nach oben in Richtung Nutzraum verläuft, kann die Führungsbahn dazu genutzt werden, mit einer Gewichtskraft der Tür eine horizontale Kraftkomponente auf die Tür in Richtung Nutzraum zu erzeugen. Es kann eine vorteilhafte Abdichtung des Nutzraums ohne zusätzliche, die Tür in Schließrichtung belastende Elemente erreicht werden. Ferner kann ein vorteilhafter zweiter Nutzraum unterhalb dem Stauraum der Tür erreicht werden, in dem beispielsweise Backbleche oder sonstiges Zubehör aufbewahrt werden kann.

Ist das Führungselement an einem Ende der Tür angeordnet, das beim Öffnen der Tür in Richtung Stauraum einschwenkt, kann Bauraum eingespart und die Tür kann direkt an ihrem Ende in den Stauraum geführt werden. Möglich ist jedoch auch, das Führungselement mit einem gewissen Abstand vor dem Ende der Tür anzubringen.

Ist die Tür über zumindest einen Haltemechanismus in wenigstens einer Stellung haltbar, wie insbesondere in ihrer Schließstellung, kann eine ungewünschte Bewegung der Tür, beispielsweise eine Öffnungsbewegung in geschlossenem Zustand, sicher verhindert werden. In dem Haltemechanismus kann zudem einfach eine Kindersicherung integriert werden. Neben einer Schließstellung kann die Tür über einen Haltemechanismus in weiteren, dem Fachmann als sinnvoll erscheinenden Stellungen gehalten werden, wie beispielsweise in einer Stellung, in der die Tür vorteilhaft als Ablage und/oder als Tropfschutz genutzt werden kann usw. Ferner können mit dem Haltemechanismus einem Bediener bestimmte Stellungen der Tür signalisiert werden. Der Bediener kann dadurch die Tür schnell und sicher in eine gewünschte Stellung bewegen.

Der Haltemechanismus kann durch verschiedene, dem Fachmann als sinnvoll erscheinende Vorrichtungen gebildet sein, jedoch besonders vorteilhaft von einem Rastmechanismus, mit dem konstruktiv einfach ein für einen Bediener komfortabler Haltemechanismus realisierbar ist. Der Rastmechanismus kann elastisch verformbare Rastelemente oder vorzugsweise ein oder mehrere federbelastete Wippen aufweisen, über die die Tür im geschlossenen Zustand vorteilhaft in ihre Schließrichtung belastet sein kann.

Ist die Schwenkachse von zumindest zwei Wälzkörpern gebildet und/oder ist das Führungselement von einem an der Tür drehbar gelagerten Wälzkörper gebildet, können Reibung und Verschleiß reduziert und erforderliche Betätigungskräfte gesenkt werden.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: einen schematisch dargestellten Haushaltsbackofen von vorn,
- Fig. 2: einen schematisch dargestellten Schnitt entlang der Linie II-II in Fig. 1 bei geschlossener Backofentür,
- Fig. 3.: den Haushaltsbackofen gemäß Fig. 2 bei teilweise versenkter Backofentür und
- Fig. 4.: den Haushaltsbackofen gemäß Fig. 2 bei vollständig versenkter Backofentür.

Fig. 1 zeigt einen Haushaltsbackofen, der in einem Gehäuse 21 einen Garraum 11 aufweist. Der Garraum 11 ist von einer Muffel 23 begrenzt und besitzt eine Öffnung 22, die mit einer Backofentür 10 verschlossen ist (Fig. 2). Im Gehäuse 21 ist unter dem Garraum 11 ein Stauraum 12 angeordnet, in den die Backofentür 10, geführt über ein Führungssystem versenkbar ist.

Das Führungssystem besitzt eine in ihrer Lage gehäusefeste Schwenkachse 13, die von zwei seitlich von der Backofentür 10 am Gehäuse 21 befestigten, drehbar gelagerten Rollen 19 gebildet ist. Die Schwenkachse 13 ist vor dem Stauraum 12 angeordnet. Seitlich an der Backofentür 10 ist jeweils eine von einem U-Profil gebildete Führungsbahn 16 befestigt, über die die Backofentür 10 in ihrer Bewegung auf den Rollen 19 geführt ist.

Ferner sind an einem beim Öffnen der Backofentür 10 in Richtung Stauraum 12 einschwenkenden, unteren Ende der Backofentür 10 seitlich Führungselemente 15 befestigt, die von sich seitlich erstreckenden, drehbar gelagerten Rollen 20 gebildet sind. Die Backofentür 10 ist über die Führungselemente 15 in zwei seitlich neben der Backofentür 10 am Gehäuse 21 befestigten, von U-Profilen gebildeten Führungsbahnen 14 in ihrer Bewegung geführt. Die Führungsbahnen 14 verlaufen seitlich vom Stauraum 12, von einem vorderen Bereich des Haushaltsbackofens geradlinig schräg vertikal nach oben in Richtung Garraum 11 in einen hinteren Bereich des Haushaltsbackofens.

Durch die schräg vertikal nach oben in Richtung Garraum 11 verlaufenden Führungsbahnen 14 entsteht in geschlossener Stellung der Backofentür 10 durch deren Gewichtskraft eine horizontale Kraftkomponente auf die Backofentür 10 in Richtung Garraum 11 und dichtet den Garraum 11 vorteilhaft ab.

Ferner ist die Backofentür 10 in ihrer Schließstellung durch einen von einem Rastmechanismus gebildeten Haltemechanismus 17 gehalten. Der Haltemechanismus 17 besitzt seitlich neben der Backofentür 10 jeweils eine federbelastete Wippe 18, die jeweils mit einem angeformten Bolzen 24 durch Ausnehmungen in die Führungsbahnen 14 ragen und die Führungselemente 15 in ihren Lagen sichern. Beim Öffnen der Backofentür 10 werden die Bolzen 24 durch die Führungselemente 15 aus den Führungsbahnen 14 in Richtung Garraum 11 gedrückt und dabei die Wippen 18 entgegen jeweils einer Federkraft einer Zweischenkelfeder 25 ausgelenkt. Sobald die Führungselemente 15 die Bolzen 24 gequert haben, werden die Wippen 18 durch die Zweischenkelfedern 25 in ihre Ausgangsstellung zurück gestellt.

Beim Öffnen der Backofentür 10 wird diese um die Schwenkachse 13 geschwenkt und dabei über die Führungselemente 15 entlang den Führungsbahnen 14 und über die Führungsbahnen 16 an den die Schwenkachse 13 bildenden Rollen 19 geführt (Fig. 3 und 4). Fig. 3 zeigt die Backofentür in einer teilweise versenkten Stellung, in der diese als Ablage und als Tropfschutz genutzt werden kann. Fig. 4 zeigt die Backofentür 10 in vollständig versenktem Zustand, wobei diese mit ihrem in den Stauraum weisenden Ende an einem Anschlag 26 anliegt. Die Schwenkachse 13 ist mit geringem Abstand unterhalb des Garraums 11 angeordnet und liegt in einer horizontalen Ebene mit den Führungselementen 15. Die Backofentür 10 verläuft mit einem geringen Abstand ca. zwischen 2 und 5 cm parallel zu einem Garraumboden. Unterhalb des Stauraums 12 der Backofentür 10 befindet sich ein Nutzraum 27, in dem beispielsweise Backbleche aufbewahrt werden können. Um den Komfort zu steigern, kann die Backofentür auch optional mit einem Antrieb ausgeführt sein, beispielsweise mit einem Elektromotor und einem Hebelgetriebe usw.

### Bezugszeichen

- 10: Tür
- 11: Garraum
- 12: Stauraum
- 13: Schwenkachse
- 14: Führungsbahn
- 15: Führungselement
- 16: Führungsbahn
- 17: Haltemechanismus
- 18: Wippe
- 19: Wälzkörper
- 20: Wälzkörper
- 21: Gehäuse
- 22: Öffnung
- 23: Muffel
- 24: Bolzen
- 25: Zweischenkelfeder
- 26: Anschlag
- 27: Nutzraum

## Patentansprüche

1. Vorrichtung mit einer Tür (10), insbesondere einer Gargerätetür, über die ein Nutzraum (11) verschließbar ist, und mit einem Stauraum (12), in den die Tür (10) zumindest teilweise, geführt über ein Führungssystem versenkbar ist, das eine Schwenkachse (13) und wenigstens ein in einer Führungsbahn (14) geführtes Führungselement (15) aufweist, über das die Tür (10) bei einer Schwenkbewegung entlang der Führungsbahn (14) in seiner Bewegung geführt ist, wobei die Schwenkachse (13) in ihrer Lage gehäusefest ist, **dadurch gekennzeichnet, dass** die Tür (10) mit zumindest einer an ihr vorgesehenen zweiten Führungsbahn (16) an einer die Schwenkachse (13) bildenden Einheit in ihrer Bewegung geführt ist.

2. Vorrichtung nach Anspruch 1, **dadurch gekennzeichnet, dass** die Schwenkachse (13) vor dem Stauraum (12) angeordnet und das Führungselement (15) in Richtung einem beim Öffnen der Tür (10) in Richtung Stauraum (12) einschwenkenden Ende der Tür (10) nach der Schwenkachse (13) angeordnet ist.

3. Vorrichtung nach Anspruch 1 oder 2, **dadurch gekennzeichnet, dass** das Führungselement (15) an der Tür (10) angeordnet und die Führungsbahn (14) des Führungselements (15) gehäusefest ausgeführt ist.

4. Vorrichtung nach einem der vorhergehenden Ansprüche, **dadurch gekennzeichnet, dass** ein Verlauf der Führungsbahn (14) des Führungselements (15) stets zumindest eine horizontale Komponente aufweist.

5. Vorrichtung nach Anspruch 4, **dadurch gekennzeichnet, dass** die Führungsbahn (14) des Führungselements (15) geradlinig verläuft.

6. Vorrichtung nach einem der vorhergehenden Ansprüche, **dadurch gekennzeichnet, dass** der Stauraum (12) unterhalb des Nutzraums (11) angeordnet ist.

7. Vorrichtung nach einem der vorhergehenden Ansprüche, **dadurch gekennzeichnet, dass** bei einer Bewegung der Tür (10) in den Stauraum (12) das Führungselement (15) über die Führungsbahn (14) in Richtung Nutzraum (11) geführt ist.

8. Vorrichtung nach einem der vorhergehenden Ansprüche, **dadurch gekennzeichnet, dass** das Führungselement (15) an einem Ende der Tür (10) angeordnet ist, das beim Öffnen der Tür (10) in Richtung Stauraum (12) einschwenkt.

9. Vorrichtung nach einem der vorhergehenden Ansprüche, **dadurch gekennzeichnet, dass** die Tür (10) über zumindest einen Haltemechanismus (17) in wenigstens einer Stellung haltbar ist.

10. Vorrichtung nach Anspruch 9, **dadurch gekennzeichnet, dass** der Haltemechanismus (17) von einem Rastmechanismus gebildet ist.

11. Vorrichtung nach Anspruch 9, **dadurch gekennzeichnet, dass** der Haltemechanismus (17) eine federbelastete Wippe (18) aufweist.

12. Vorrichtung nach einem der vorhergehenden Ansprüche, **dadurch gekennzeichnet, dass** die Schwenkachse (13) von zumindest zwei Wälzkörpern (19) gebildet ist.

13. Vorrichtung nach einem der vorhergehenden Ansprüche, **dadurch gekennzeichnet, dass** das Führungselement (15) von einem an der Tür (10) drehbar gelagerten Wälzkörper (20) gebildet ist.

14. Vorrichtung nach Anspruch 13, **dadurch gekennzeichnet, dass** der Wälzkörper (20) am unteren Endabschnitt der Tür (10) gelagert ist.

## Claims

1. Device with a door (10), particularly a cooking appliance door, by way of which a useful space (11) is closable, and with a stowage space (12) into which the door (10) is at least partly lowerable guided by way of a guide system, which comprises a pivot axis (13) and at least one guide element (15), which is guided in a guide track (14) and by way of which the door (10) is guided in its motion during pivot movement along the guide track (14), wherein the pivot axis (13) is, in its position, fixed relative to the housing, **characterised in that** the door (10) is guided in its movement by at least one second guide track (16), which is provided thereat, at a unit forming the pivot axis (13).

2. Device according to claim 1, **characterised in that** the pivot axis (13) is arranged in front of the stowage space (12) and the guide element (15) is arranged after the pivot axis (13) in the direction of an end of the door (10) pivoting in in the direction of the stowage space (12) during opening of the door (10).

3. Device according to claim 1 or 2, **characterised in that** the guide element (15) is arranged at the door (10) and the guide track (14) of the guide element (15) is executed to be fixed relative to the housing.

4. Device according to one of the preceding claims, **characterised in that** a course of the guide track (14) of the guide element (15) always has at least a horizontal component.

5. Device according to claim 4, **characterised in that** the guide track (14) of the guide element (15) extends rectilinearly.

6. Device according to one of the preceding claims, **characterised in that** the stowage space (12) is arranged below the useful space (11).

7. Device according to one of the preceding claims, **characterised in that** in the case of movement of the door (10) in the stowage space (12) the guide element (15) is guided by way of the guide track (14) in the direction of the useful space (11).

8. Device according to one of the preceding claims, **characterised in that** the guide element (15) is arranged at an end of the door (10) which pivots in in the direction of the stowage space (12) during opening of the door (10).

9. Device according to one of the preceding claims, **characterised in that** the door (10) can be held in at least one setting by way of at least one holding mechanism (17).

10. Device according to claim 9, **characterised in that** the holding mechanism (17) is formed by a detent mechanism.

11. Device according to claim 9, **characterised in that** the holding mechanism (17) comprises a spring-loaded rocker (18).

12. Device according to one of the preceding claims, **characterised in that** the pivot axis (13) is formed by at least two roller bodies (19).

13. Device according to one of the preceding claims, **characterised in that** the guide element (15) is formed by a roller body (20) rotatably mounted at the door (10).

14. Device according to claim 13, **characterised in that** the roller body (20) is mounted at the lower end section of the door (10).

## Revendications

1. Dispositif comprenant une porte (10), notamment une porte d'appareil de cuisson, par l'intermédiaire de laquelle un volume utile (11) peut être fermé, et comprenant un espace de logement (12) dans lequel la porte (10) est abaissable au moins en partie en étant menée par l'intermédiaire d'un système de guidage qui présente un axe de pivotement (13) et au moins un élément de guidage (15) mené dans une glissière (14), lequel élément de guidage permettant de guider la porte (10) dans son mouvement le long de la glissière (14) lors d'un mouvement pivotant, l'axe de pivotement (13) ayant une position fixe sur le boîtier, **caractérisé en ce que** la porte (10) est menée dans son mouvement au moyen d'au moins une deuxième glissière (16) prévue sur elle, sur une unité formant l'axe de pivotement (13).

2. Dispositif selon la revendication 1, **caractérisé en ce que** l'axe de pivotement (13) est disposé devant l'espace de logement (12) et **en ce que** l'élément de guidage (15) est disposé après l'axe de pivotement (13) en direction d'une extrémité de la porte (10) pivotant en direction de l'espace de logement (12) lors de l'ouverture de la porte (10).

3. Dispositif selon la revendication 1 ou 2, **caractérisé en ce que** l'élément de guidage (15) est disposé sur la porte (10) et **en ce que** la glissière (14) de l'élément de guidage (15) est réalisée de manière fixe sur le boîtier.

4. Dispositif selon l'une quelconque des revendications précédentes, **caractérisé en ce qu'**un tracé de la glissière (14) de l'élément de guidage (15) présente toujours au moins une composante horizontale.

5. Dispositif selon la revendication 4, **caractérisé en ce que** la glissière (14) de l'élément de guidage (15) s'étend de manière rectiligne.

6. Dispositif selon l'une quelconque des revendications précédentes, **caractérisé en ce que** l'espace de logement (12) est disposé en dessous du volume utile (11).

7. Dispositif selon l'une quelconque des revendications précédentes, **caractérisé en ce que** l'élément de guidage (15) est mené en direction du volume utile (11) par l'intermédiaire de la glissière (14) lors d'un mouvement de la porte (10) dans l'espace de logement (12).

8. Dispositif selon l'une quelconque des revendications précédentes, **caractérisé en ce que** l'élément de guidage (15) est disposé sur une extrémité de la porte (10), laquelle pivote en direction de l'espace de logement (12) lors de l'ouverture de la porte (10).

9. Dispositif selon l'une quelconque des revendications précédentes, **caractérisé en ce que** la porte (10) peut être maintenue dans au moins une position par au moins un mécanisme de retenue (17).

10. Dispositif selon la revendication 9, **caractérisé en ce que** le mécanisme de retenue (17) est formé par un mécanisme à encliquetage.

11. Dispositif selon la revendication 9, **caractérisé en ce que** le mécanisme de retenue (17) présente une bascule (18) contrainte par ressort.

12. Dispositif selon l'une quelconque des revendications précédentes, **caractérisé en ce que** l'axe de pivotement (13) est formé par au moins deux organes de roulement (19).

13. Dispositif selon l'une quelconque des revendications précédentes, **caractérisé en ce que** l'élément de guidage (15) est formé par un organe de roulement (20) logé de manière pivotante sur la porte (10).

14. Dispositif selon la revendication 13, **caractérisé en ce que** l'organe de roulement (20) est logé sur la section terminale inférieure de la porte (10).
